# FASCICULE DE BREVET EUROPEEN

(11) **EP 1 958 298 B1**
(45) Date de publication et mention de la délivrance du brevet: **24.06.2009**
(21) Numéro de dépôt: 06842211.2
(22) Date de dépôt: 28.11.2006
(51) Int. Cl.: H01R 13/70

(54) **DISPOSITIF D'INTERRUPTION D'UNE LIGNE DE COMMUNICATION DE DONNEES**
UNTERBRECHUNGSVORRICHTUNG FÜR EINE DATENKOMMUNIKATIONSLEITUNG
INTERRUPTION DEVICE FOR A DATA COMMUNICATION LINE

(30) Priorité: 09.12.2005 CH 19492005
(43) Date de publication de la demande: 20.08.2008
(73) Titulaire: LAUTENSCHLÄGER, Christian, 1208 Geneve (CH)
(72) Inventeur: LAUTENSCHLÄGER, Christian, 1208 Geneve (CH)
(74) Mandataire: Micheli & Cie SA
(86) Numéro de dépôt international: PCT/IB2006/003376
(87) Numéro de publication internationale: WO 2007/066184

(56) Documents cités:
- WO-A-03/010627
- DE-C1- 10 213 351

## Description

La présente invention concerne un dispositif d'interruption d'une ligne de communication, plus particulièrement d'une ligne transmettant des données informatiques entre un ordinateur et un réseau informatique.

Un tel dispositif est décrit par exemple dans le document WO 03/010627. Il permet à son utilisateur d'interrompre physiquement la liaison entre l'ordinateur et le réseau pour, en particulier, protéger l'ordinateur contre des attaques informatiques venant du réseau. Le document DE 102 13 351 décrit un dispositif d'interruption d'une ligne de données connecté à un ordinateur et alimenté par ce dernier pour se fermer ou s'ouvrir en fonction de l'état, actif ou de veille, de l'ordinateur.

Avec les connexions à large bande telles que l'ADSL, le SDSL, etc., un ordinateur peut rester connecté en permanence au réseau Internet, ce qui l'expose particulièrement aux intrusions informatiques malveillantes. Les logiciels existants du type pare-feu, anti-intrusion ou anti-virus apportent une sécurité mais sont loin de constituer une protection absolue. Interrompre la liaison physique entre le réseau et l'ordinateur lorsque ce dernier n'est pas utilisé pour échanger des données est un complément de protection très efficace.

Les dispositifs d'interruption utilisés dans ce but présentent néanmoins un inconvénient majeur : ils ne tiennent pas compte du fait qu'une même ligne de communication de données peut servir à transmettre des signaux indépendants les uns des autres, c'est-à-dire des signaux concernant des applications différentes et/ou provenant ou destinés à des réseaux différents. Par exemple, les lignes de communication satisfaisant à la norme RJ45 comportent différents groupes fonctionnels de fils, dont l'un est prévu pour transmettre des données informatiques et un autre pour transmettre des signaux téléphoniques. En interrompant physiquement la ligne de communication reliant un ordinateur et un ou plusieurs réseaux, les dispositifs d'interruption connus à ce jour empêchent la transmission vers et depuis l'ordinateur de tous les signaux normalement véhiculés par cette ligne de communication, y compris les signaux qui ne présentent aucun risque en terme de sécurité informatique.

La présente invention vise à remédier à cet inconvénient et propose à cet effet un dispositif d'interruption selon la revendication 1 ou 2 annexée, une ligne de communication selon la revendication 9 ou 10, un réseau informatique selon la revendication 14 et un procédé d'interruption selon la revendication 15, des formes d'exécution particulières de l'invention étant définies dans les revendications dépendantes.

D'autres caractéristiques et avantages de la présente invention apparaîtront à la lecture de la description détaillée suivante faite en référence aux dessins annexés dans lesquels :
- la figure 1 montre l'extérieur d'un dispositif d'interruption selon l'invention ;
- la figure 2 est un schéma électrique d'un dispositif d'interruption selon une première forme d'exécution de l'invention ;
- la figure 3 est un schéma d'un système informatique incluant le dispositif d'interruption selon l'invention ;
- la figure 4 est un schéma d'un autre système informatique incluant le dispositif d'interruption selon l'invention;
- la figure 5 est un schéma électrique d'un dispositif d'interruption selon une seconde forme d'exécution de l'invention ;
- la figure 6 est un schéma électrique d'un dispositif d'interruption selon une troisième forme d'exécution de l'invention ;
- la figure 7 est un schéma électrique d'un dispositif d'interruption selon une quatrième forme d'exécution de l'invention ; et
- la figure 8 est un schéma électrique d'un dispositif d'interruption selon une cinquième forme d'exécution de l'invention.

En référence aux figures 1 et 2, un dispositif d'interruption d'une ligne de communication selon l'invention, dispositif désigné par le repère 1, comprend un boîtier 2 comportant sur une de ses faces deux prises d'entrée/sortie 3, 4. Les prises d'entrée/sortie 3, 4 sont destinées à recevoir respectivement des fiches de deux câbles 5, 6, permettant à ces câbles 5, 6 d'être connectés en série. Lorsqu'ils sont branchés sur les prises 3, 4, les câbles 5, 6 définissent, avec le dispositif d'interruption 1, ladite ligne de communication.

Dans l'exemple illustré, les prises d'entrée/sortie 3, 4 et les câbles 5, 6 sont de type RJ45. Les câbles 5, 6 comprennent donc chacun un premier groupe de fils 7a, composé de deux paires de fils dites « paire orange » 7c et « paire verte » 7d, et un second groupe de fils 7b, composé de deux autres paires de fils dites « paire bleue » 7e et « paire brune » 7f. Les premier et second groupes de fils 7a, 7b sont destinés à transmettre des signaux respectifs indépendants l'un de l'autre. Plus précisément, le premier groupe de fils 7a est destiné à transmettre des données informatiques et la paire bleue 7e du second groupe de fils 7b à transmettre des signaux téléphoniques (signaux vocaux). La paire brune 7f du second groupe de fils 7b n'est, quant à elle, pas encore utilisée dans la norme RJ45. En pratique, les fils des câbles 5, 6 ne sont pas nécessairement disposés comme illustré à la figure 2 ; ils sont généralement torsadés et les paires peuvent être entrecroisées au niveau des prises 3, 4.

A l'intérieur du boîtier 2, le dispositif d'interruption 1 selon l'invention comprend des interrupteurs 8, au nombre de quatre dans l'exemple illustré, connectés chacun entre les prises d'entrée/sortie 3, 4, plus précisément entre un contact électrique respectif 9 de la prise 3 et un contact électrique respectif 10 de la prise 4. Ces interrupteurs 8 sont associés respectivement aux fils du premier groupe 7a de chacun des câbles 5, 6 et sont actionnables simultanément depuis l'extérieur du boîtier 2 par l'intermédiaire d'un organe de commande manuel 11 prévu sur l'une des faces du boîtier 2. Les interrupteurs 8 peuvent ainsi prendre, ensemble, une position fermée dans laquelle, lorsque les câbles 5, 6 sont connectés au dispositif d'interruption 1, plus précisément aux contacts électriques 9, 10 des prises 3, 4, les fils du premier groupe 7a du câble 5 sont reliés respectivement aux fils correspondants du premier groupe 7a du câble 6, permettant l'échange de données entre les câbles 5, 6 à travers le boîtier 2, et une position ouverte (illustrée à la figure 2) dans laquelle les fils du premier groupe 7a du câble 5 sont déconnectés des fils du premier groupe 7a du câble 6.

Le dispositif d'interruption 1 selon l'invention comprend également, à l'intérieur du boîtier 2, des moyens de transmission constitués de conducteurs 12, au nombre de quatre dans l'exemple illustré, connectés chacun entre les prises d'entrée/sortie 3, 4, plus précisément entre un contact électrique respectif 9 de la prise 3 et un contact électrique respectif 10 de la prise 4. Ces conducteurs 12 sont associés respectivement aux fils du second groupe 7b de chacun des câbles 5, 6. Lorsque les câbles 5, 6 sont connectés au dispositif d'interruption 1, ces conducteurs 12 relient respectivement les fils du second groupe 7b du câble 5 aux fils correspondants du second groupe 7b du câble 6, sans interruption possible.

L'intérieur du dispositif d'interruption 1 selon l'invention, comprenant les interrupteurs 8 et les conducteurs 12, est de préférence réalisé sous forme de circuit imprimé.

Le dispositif d'interruption 1 selon l'invention permet donc l'interruption des communications de données entre les câbles 5, 6, tout en laissant passer les signaux éventuels, indépendants desdites données, transmis par le second groupe de fils 7b des câbles 5, 6. Plus particulièrement, dans le cas de la norme RJ45, les signaux téléphoniques transmis par la paire bleue 7e du second groupe de fils 7b peuvent continuer à être échangés à travers le boîtier 2 lorsque l'échange des données transmises par le premier groupe de fils 7a est interrompu.

La figure 3 montre un exemple de système informatique dans lequel le dispositif d'interruption 1 selon l'invention peut être utilisé. Ce système comprend un réseau informatique local 13, par exemple de type Ethernet, comprenant un certain nombre d'ordinateurs reliés entre eux par un câblage RJ45. L'un au moins de ces ordinateurs, désigné par le repère 14, est raccordé au reste du réseau 13 par une ligne de communication telle qu'illustrée à la figure 2, c'est-à-dire qu'un dispositif d'interruption 1 selon l'invention est connecté entre cet ordinateur 14 et la prise réseau correspondante 15 par des câbles 16 de type RJ45. Le réseau informatique local 13 peut être relié à un ou plusieurs autres réseaux, informatiques ou non, tels qu'un réseau informatique mondial 17 (Internet), un réseau téléphonique commuté 18 et un autre réseau informatique local 19. La liaison entre le réseau informatique local 13 et le réseau Internet 17 s'effectue typiquement par l'intermédiaire d'un modem DSL et celle entre le réseau informatique local 13 et l'autre réseau informatique local 19 par l'intermédiaire d'une ligne propriétaire. Quant au réseau téléphonique commuté 18, celui-ci peut être relié à un autocommutateur local duquel partent des lignes téléphoniques connectées à un panneau de brassage du réseau informatique local 13, panneau de brassage qui est relié aux différentes prises réseau du réseau informatique local 13 par des câbles RJ45.

Dans la configuration illustrée à la figure 3, le premier groupe de fils de chacun des câbles RJ45 du réseau informatique local 13 sert à transmettre les données informatiques que s'échangent entre eux les ordinateurs du réseau local 13 ainsi que les données informatiques échangées entre ces ordinateurs et le réseau Internet 17. Le second groupe de fils, quant à lui, peut servir à transmettre les données informatiques échangées entre les ordinateurs du réseau informatique local 13 et les ordinateurs de l'autre réseau informatique local 19. En variante, le second groupe de fils des câbles RJ45 connectés entre le panneau de brassage et les prises réseau peut servir à transmettre des signaux téléphoniques, pour permettre à des téléphones conventionnels 20 connectés à des prises réseau 21 du réseau informatique local 13 de communiquer avec le réseau téléphonique commuté 18.

En pratique, le dispositif d'interruption 1 est placé à côté de l'ordinateur 14 pour être rendu facilement accessible à l'utilisateur de cet ordinateur 14. L'utilisateur peut ainsi interrompre à volonté la liaison physique définie par le premier groupe de fils des câbles 16 reliant l'ordinateur 14 à la prise réseau 15, par un simple actionnement de l'organe de commande manuel 11, pour protéger l'ordinateur 14 contre d'éventuelles intrusions informatiques depuis le réseau Internet 17 ou même depuis le réseau local 13. L'utilisateur peut notamment déclencher une telle interruption lorsque l'ordinateur 14 n'est pas utilisé ou est utilisé mais pas pour échanger des données avec les réseaux 13, 17. D'autres raisons peuvent amener l'utilisateur à ouvrir les interrupteurs 8 du dispositif d'interruption 1. Par exemple, il peut être utile de bloquer la transmission de données entre l'ordinateur 14 et les réseaux 13, 17 pour effectuer un contrôle antivirus ou une autre opération de sécurité dans l'ordinateur 14, pour arriver à fermer les nombreuses fenêtres d'affichage qui s'ouvrent automatiquement (fenêtres « pop-up ») lors de la consultation de certains sites Internet, ou pour faciliter l'utilisation de logiciels sensibles qui demandent beaucoup de ressources système, tels que des logiciels de gravure de disques DVD, de dessin en trois dimensions, etc.

La transmission des signaux téléphoniques ou des données informatiques associées au réseau local 19 dans le second groupe de fils des câbles 16 n'est pas affectée par l'ouverture des interrupteurs 8 du dispositif d'interruption 1. Ainsi, dans le premier cas, des signaux téléphoniques peuvent continuer à être échangés, via le panneau de brassage du réseau informatique local 13, entre le réseau téléphonique commuté 18 et un téléphone 22 branché par l'intermédiaire d'une multiprise RJ45 sur la prise d'entrée/sortie du dispositif d'interruption 1 connectée à l'ordinateur 14. Dans le second cas, l'ordinateur 14 peut continuer à échanger des données avec le réseau informatique local 19. Cette dernière possibilité présente un intérêt notamment lorsque, pour certaines raisons, il est impératif que l'ordinateur 14 reste connecté en permanence au réseau local 19 ou lorsque l'échange de données avec ce réseau local 19 est considéré comme suffisamment sûr.

Dans une autre variante d'application, on pourrait transmettre les données échangées entre les ordinateurs du réseau local 13 et le réseau Internet 17 par le premier groupe de fils des câbles RJ45 du réseau local 13 et les données échangées entre les ordinateurs du réseau local 13 par le second groupe de fils. Ainsi, en position ouverte, le dispositif d'interruption 1 protégerait l'ordinateur 14 contre les intrusions informatiques depuis le réseau Internet 17 tout en laissant passer les données échangées entre l'ordinateur 14 et les autres ordinateurs du réseau local 13.

La figure 4 montre un autre exemple de système informatique dans lequel le dispositif d'interruption 1 selon l'invention peut être utilisé. Ce système comprend un réseau téléphonique commuté 23, un réseau informatique mondial (Internet) 24 relié au réseau téléphonique commuté 23, un modem ADSL 25 dont une première prise d'entrée/sortie 26 est connectée au réseau téléphonique commuté 23 par l'intermédiaire d'une prise téléphonique 27 et d'un câble téléphonique 28, un dispositif d'interruption 1 selon l'invention dont une première prise d'entrée/sortie 29 est reliée à une seconde prise d'entrée/sortie 30 du modem 25 par un câble 31 de type RJ45, et un ordinateur 32 relié à une seconde prise d'entrée/sortie 33 du dispositif d'interruption 1 par un câble 34 de type RJ45. Entre l'ordinateur 32 et le modem 25, le premier groupe de fils des câbles 31, 34 transmet les données échangées avec le réseau Internet 24. Un câble 25a de type téléphonique ou RJ45 relie directement la prise téléphonique 27 à la première prise d'entrée/sortie 29 du dispositif d'interruption 1 pour permettre l'échange de signaux téléphoniques entre le réseau téléphonique commuté 23 et un téléphone 35 relié à la seconde prise 33 du dispositif d'interruption 1 par l'intermédiaire d'une multiprise, signaux téléphoniques que le modem 25 ne peut pas traiter. Une ouverture des interrupteurs 8 du dispositif d'interruption 1 pour protéger l'ordinateur 32 contre des attaques informatiques venant du réseau Internet 24 n'affectera pas les communications entre le téléphone 35 et le réseau téléphonique commuté 23.

La figure 5 montre un dispositif d'interruption 1a selon une seconde forme d'exécution de l'invention. Cette seconde forme d'exécution diffère de la forme d'exécution illustrée aux figures 1 et 2 en ce que l'une des deux prises d'entrée/sortie 3, 4, en l'occurrence la prise 4, est remplacée par deux prises RJ45 distinctes 4a, 4b. La prise 4a est connectée à l'intérieur du boîtier 2a aux interrupteurs 8 et conducteurs internes 12a correspondant aux paires de fils orange 7c, verte 7d et brune 7f et est destinée à être connectée extérieurement à un ordinateur par le câble 6, tandis que l'autre prise 4b est connectée à l'intérieur du boîtier 2a uniquement aux deux conducteurs internes 12a correspondant à la paire de fils bleue 7e et sert de prise téléphonique destinée à recevoir une fiche d'un troisième câble 6a. Cette forme d'exécution permet d'éviter l'emploi d'une multiprise pour brancher à la fois un ordinateur et un téléphone sur le dispositif d'interruption. En variante, la prise 4b pourrait être une prise spécialement conçue pour le téléphone, telle qu'une prise RJ11.

La figure 6 montre un dispositif d'interruption 1 b selon une troisième forme d'exécution de l'invention. Cette forme d'exécution diffère de la forme d'exécution illustrée à la figure 5 en ce que les conducteurs internes 12b correspondant à la paire de fils brune 7f sont connectés à l'intérieur du boîtier 2b entre la prise 3 et la prise 4b. Comme la prise 4a n'est connectée à l'intérieur du boîtier 2b qu'aux interrupteurs 8, le câble 6 branché sur cette prise pourrait, en variante, ne comporter que le premier groupe de fils 7c-7d.

La figure 7 montre un dispositif d'interruption 1c selon une quatrième forme d'exécution de l'invention. Dans cette forme d'exécution, le dispositif d'interruption 1 c comprend, à l'intérieur du boîtier 2c, un circuit 36 de détection du débit de données dans le premier groupe de fils 7a, et sur une face extérieure du boîtier 2c, une diode électroluminescente 37 reliée au circuit 36. Le circuit 36 est d'un type connu en soi. Il est connecté entre les quatre interrupteurs 8 et l'une, 4, des prises d'entrée/sortie 3, 4 et commande le clignotement de la diode électroluminescente 37 en fonction du débit de données détecté. Ainsi, l'utilisateur peut visualiser en permanence le débit de données circulant dans le premier groupe de fils 7a. Un débit anormalement élevé pourra être le signe qu'une intrusion informatique est en cours. L'utilisateur pourra alors arrêter immédiatement l'intrusion en ouvrant les interrupteurs 8 du dispositif d'interruption.

La figure 8 montre un dispositif d'interruption 1d selon une cinquième forme d'exécution de l'invention. Dans cette forme d'exécution, les interrupteurs 8d du dispositif d'interruption 1d sont des relais commandés par une source électrique distante 38, telle qu'un interrupteur d'éclairage, une alarme ou une serrure électrique. Les interrupteurs 8d peuvent ainsi être automatiquement ouverts lorsque l'utilisateur quitte la pièce dans laquelle se trouvent le dispositif d'interruption 1d et l'ordinateur qui lui est branché, plus précisément lorsqu'il éteint l'éclairage de la pièce, active une alarme ou ferme une serrure électrique donnant accès à la pièce.

La présente invention a été décrite ci-dessus à titre d'exemple uniquement. Il va de soi que des modifications pourraient être faites sans sortir du cadre de l'invention revendiquée. Par exemple, les dispositifs d'interruption 1a, 1b et 1d selon les seconde, troisième et cinquième formes d'exécution de l'invention pourraient eux aussi être munis d'un circuit de détection de débit de données et d'une diode électroluminescente. Par ailleurs, la présente invention peut s'appliquer à d'autres normes que la norme RJ45, par exemple la norme USB. Dans ce dernier cas, le dispositif d'interruption comprendrait deux interrupteurs associés respectivement aux fils de la paire verte blanche des câbles USB, paire qui transmet les données informatiques, et des moyens de transmission sans interrupteurs associés respectivement aux fils de la paire rouge noire des câbles USB, paire qui transmet la tension d'alimentation. De manière générale, la présente invention n'est pas limitée à un nombre déterminé de fils dans les premier et second groupes de fils des câbles de la ligne de communication. Chacun de ces premier et second groupes de fils pourrait même comporter un seul fil, dans les applications où cela est possible.

## Revendications

1. Dispositif (1) d'interruption d'une ligne de communication, la ligne de communication comprenant des premier et second câbles (5, 6) comprenant chacun un premier groupe de fil(s) (7a) pour transmettre des données informatiques et un second groupe de fil(s) (7b) indépendant desdites données informatiques, le dispositif d'interruption (1) comprenant :
- un boîtier (2) muni d'une première (3) et d'une seconde (4) prise d'entrée/sortie auxquelles peuvent être connectés respectivement les premier et second câbles (5, 6),
- un ou des interrupteurs (8) connectés chacun entre les première et seconde prises d'entrée/sortie (3, 4) à l'intérieur du boîtier (2) et actionnables depuis l'extérieur du boîtier (2), ce(s) interrupteur(s) (8) servant à connecter/déconnecter le(s) fil(s) du premier groupe (7a) du premier câble (5) respectivement au(x) fil(s) du premier groupe (7a) du second câble (6), et
- des moyens de transmission (12) ne comportant pas d'interrupteur et connectés chacun entre les première et seconde prises d'entrée/sortie (3, 4) à l'intérieur du boîtier (2), ces moyens de transmission (12) servant à connecter le(s) fil(s) du second groupe (7b) du premier câble (5) respectivement au(x) fil(s) du second groupe (7b) du second câble (6).

2. Dispositif (1a ; 1b) d'interruption d'une ligne de communication, la ligne de communication comprenant des premier et second câbles (5, 6) comprenant chacun un premier groupe de fil(s) (7c, 7d) pour transmettre des données informatiques, le premier câble (5) comprenant en outre un second groupe de fil(s) (7e ; 7e, 7f) indépendant desdites données informatiques, le dispositif d'interruption comprenant :
- un boîtier muni d'une première (3), d'une seconde (4a) et d'une troisième (4b) prise d'entrée/sortie auxquelles peuvent être connectés respectivement les premier et second câbles (5, 6) et un troisième câble (6a),
- un ou des interrupteurs (8) connectés chacun entre les première et seconde prises d'entrée/sortie (3, 4a) à l'intérieur du boîtier et actionnables depuis l'extérieur du boîtier, ce(s) interrupteur(s) (8) servant à connecter/déconnecter le(s) fil(s) du premier groupe (7c, 7d) du premier câble (5) respectivement au(x) fil(s) du premier groupe (7c, 7d) du second câble (6), et
- des moyens de transmission (12a ; 12b) ne comportant pas d'interrupteur et connectés chacun entre la première (3) et la troisième (4b) prise d'entrée/sortie à l'intérieur du boîtier, ces moyens de transmission (12a ; 12b) servant à connecter le(s) fil(s) du second groupe (7e ; 7e, 7f) du premier câble (5) respectivement à un(des) fil(s) du troisième câble (6a).

3. Dispositif d'interruption selon la revendication 1 ou 2, dans lequel les interrupteurs (8) sont au nombre de quatre et les moyens de transmission (12 ; 12b) sont constitués de quatre conducteurs.

4. Dispositif d'interruption selon l'une quelconque des revendications 1 à 3, dans lequel les première et seconde prises d'entrée/sortie (3, 4 ; 3, 4a) sont des prises de type RJ45.

5. Dispositif d'interruption selon l'une quelconque des revendications 1 à 4, comprenant en outre des moyens (36) pour détecter le débit desdites données informatiques dans la ligne de communication et des moyens de visualisation (37) pour informer l'utilisateur du débit détecté.

6. Dispositif selon la revendication 5, dans lequel les moyens de visualisation (37) comprennent une diode électroluminescente montée sur le boîtier (2c) et commandée de telle sorte que son clignotement soit représentatif du débit détecté.

7. Dispositif d'interruption selon l'une quelconque des revendications 1 à 6, comprenant un organe de commande manuel (11) pour l'actionnement du ou des interrupteurs (8).

8. Dispositif d'interruption selon l'une quelconque des revendications 1 à 6, dans lequel le ou les interrupteurs sont des relais.

9. Ligne de communication comprenant :
- un dispositif d'interruption (1) selon la revendication 1 ou selon l'une quelconque des revendications 3 à 8 lorsqu'elle dépend de la revendication 1, et
- les premier et second câbles (5, 6) définis dans la revendication 1, les premier et second câbles (5, 6) étant connectés respectivement aux première et seconde prises d'entrée/sortie (3, 4) du dispositif d'interruption.

10. Ligne de communication comprenant :
- un dispositif d'interruption (1a ; 1b) selon la revendication 2 ou selon l'une quelconque des revendications 3 à 8 lorsqu'elle dépend de la revendication 2, et
- les premier et second câbles (5, 6) définis dans la revendication 2, les premier et second câbles (5, 6) étant connectés respectivement aux première et seconde prises d'entrée/sortie (3, 4a) du dispositif d'interruption.

11. Ligne de communication selon la revendication 9 ou 10, dans laquelle le second groupe de fil(s) (7e, 7f) comprend au moins un fil prévu pour transmettre des signaux téléphoniques.

12. Ligne de communication selon l'une quelconque des revendications 9 à 11, dans laquelle le second groupe de fil(s) (7e, 7f) comprend au moins un fil prévu pour transmettre d'autres données informatiques.

13. Dispositif comprenant un dispositif d'interruption selon la revendication 8 et une source électrique commandant le(s) relais du dispositif d'interruption, cette source électrique consistant en l'un des éléments suivants : un interrupteur d'éclairage, un dispositif d'alarme, une serrure électrique.

14. Réseau informatique comprenant au moins un ordinateur (14 ; 32) relié à une prise réseau (15 ; 27) par une ligne de communication selon l'une quelconque des revendications 9 à 12.

15. Procédé d'interruption d'une transmission de données informatiques dans une ligne de communication (1, 5, 6) selon la revendication 9, procédé selon lequel on interrompt physiquement la liaison définie par le premier groupe de fil(s) (7a), sans interrompre la liaison définie par le second groupe de fil(s) (7b), au moyen du dispositif d'interruption (1).

## Claims

1. Device (1) for interrupting a communication line, the communication line comprising first and second cables (5, 6) each comprising a first group of wire(s) (7a) for the transmission of computer data and a second group of wire(s) (7b) independent of said computer data, the interruption device (1) comprising:
- a box (2) provided with first (3) and second (4) input/output sockets with which the first and second cables (5, 6) respectively can be connected,
- one or more interrupters (8), each connected between the first and second input/output sockets (3, 4) inside the box (2) and actuable from outside the box (2), this/these interrupter(s) (8) serving to connect/disconnect the wire(s) of the first group (7a) of the first cable (5) respectively with/from the wire(s) of the first group (7a) of the second cable (6), and
- transmission means (12) not comprising an interrupter and each connected between the first and second input/output sockets (3, 4) inside the box (2), these transmission means (12) serving to connect the wire(s) of the second group (7b) of the first cable (5) respectively with the wire(s) of the second group (7b) of the second cable (6).

2. Device (1a; 1b) for interrupting a communication line, the communication line comprising first and second cables (5, 6) each comprising a first group of wire(s) (7c, 7d) for the transmission of computer data, the first cable (5) further comprising a second group of wire(s) (7e; 7e, 7f) independent of said computer data, the interruption device comprising:
- a box provided with first (3), second (4a), and third (4b) input/output sockets with which the first and second cables (5, 6) and a third cable (6a), respectively, can be connected,
- one or more interrupters (8), each connected between the first and second input/output sockets (3, 4a) inside the box and actuable from outside the box, this/these interrupter(s) (8) serving to connect/disconnect the wire(s) of the first group (7c, 7d) of the first cable (5) respectively with/from the wire(s) of the first group (7c, 7d) of the second cable (6), and
- transmission means (12a; 12b) not comprising an interrupter and each connected between the first (3) and third (4b) input/output sockets inside the box, these transmission means (12a; 12b) serving to connect the wire(s) of the second group (7e; 7e, 7f) of the first cable (5) respectively with one or more wire(s) of the third cable (6a).

3. Interruption device according to claim 1 or 2, wherein the interrupters (8) number four and the transmission means (12; 12b) consist of four conductors.

4. Interruption device according to any one of claims 1 to 3, wherein the first and second input/output sockets (3, 4; 3, 4a) are sockets of the RJ45 type.

5. Interruption device according to any one of claims 1 to 4, further comprising means (36) for detecting the rate of said computer data in the communication line, and visualization means (37) for informing the user of the detected rate.

6. Device according to claim 5, wherein the visualization means (37) comprise an electroluminescent diode mounted on the box (2c) and controlled in such a way that its blinking be representative of the detected rate.

7. Interruption device according to any one of the claims 1 to 6, comprising a manual control member (11) for actuating the interrupter(s) (8).

8. Interruption device according to any one of claims 1 to 6, wherein the interrupter(s) are relays.

9. Communication line comprising :
- an interruption device (1) according to claim 1 or according to any one of claims 3 to 8 when depending on claim 1, and
- the first and second cables (5, 6) defined in claim 1, the first and second cables (5, 6) being connected with the first and second input/output sockets (3, 4), respectively, of the interruption device.

10. Communication line comprising :
- an interruption device (1a; 1b) according to claim 2 or according to any one of claims 3 to 8 when depending on claim 2, and
- the first and second cables (5, 6) defined in claim 2, the first and second cables (5, 6) being connected with the first and second input/output sockets (3, 4a), respectively, of the interruption device.

11. Communication line according to claim 9 or 10, wherein the second group of wire(s) (7e, 7f) comprises at least one wire intended to carry telephone signals.

12. Communication line according to any one of claims 9 to 11, wherein the second group of wire(s) (7e, 7f) comprises at least one wire intended to carry other computer data.

13. Device comprising an interruption device according to claim 8 and an electrical source controlling the relay(s) of the interruption device, this electrical source consisting of one of the following elements: a light switch, an alarm device, an electrical lock.

14. Computer network comprising at least one computer (14; 32) connected with a network socket (15; 27) via a communication line according to any one of claims 9 to 12.

15. Method of interrupting a transmission of computer data in a communication line (1, 5, 6) according to claim 9, according to which method one physically interrupts the link defined by the first group of wire(s) (7a), without interrupting the link defined by the second group of wire(s) (7b), by means of the interruption device (1).

## Patentansprüche

1. Unterbrechungsvorrichtung (1) für eine Kommunikationsleitung, wobei die Kommunikationsleitung erste und zweite Kabel (5, 6) umfasst, welche jeweils eine erste Draht-/Drähte-Gruppe (7a) zum Übertragen von Computerdaten und eine zweite, von den genannten Computerdaten unabhängige Draht-/Drähte-Gruppe (7b) umfassen, wobei die Unterbrechungsvorrichtung (1) Folgendes umfasst:
- ein Gehäuse (2), ausgestattet mit einer ersten (3) und einer zweiten (4) Eingangs-/Ausgangsbuchse, an die die ersten bzw. zweiten Kabel (5, 6) angeschlossen werden können,
- einen oder mehrere Schalter (8), welche jeweils zwischen der ersten und zweiten Eingangs-/Ausgangsbuchse (3, 4) innerhalb des Gehäuses (2) angeschlossen sind und außen am Gehäuse (2) betätigt werden können, wobei diese(r) Schalter (8) dazu dient/dienen, den Draht/die Drähte der ersten Gruppe (7a) des ersten Kabels (5) jeweils mit dem Draht/den Drähten der ersten Gruppe (7a) des zweiten Kabels (6) zu verbinden und von diesem/diesen zu trennen, und
- Übertragungsmittel (12), welche keinen Schalter aufweisen und jeweils zwischen den ersten und zweiten Eingangs-/ Ausgangsbuchsen (3, 4) innerhalb des Gehäuses (2) angeschlossen sind, wobei diese Übertragungsmittel (12) dazu dienen, den Draht/die Drähte der zweiten Gruppe (7b) des ersten Kabels (5) jeweils mit dem Draht/den Drähten der zweiten Gruppe (7b) des zweiten Kabels (6) zu verbinden.

2. Unterbrechungsvorrichtung (1 a; 1 b) für eine Kommunikationsleitung, wobei die Kommunikationsleitung erste und zweite Kabel (5, 6) umfasst, welche jeweils eine erste Draht-/Drähte-Gruppe (7c, 7d) zum Übertragen von Computerdaten umfasst, wobei das erste Kabel (5) ferner eine zweite, von den genannten Computerdaten unabhängige Draht-/Drähte-Gruppe (7e; 7e, 7f) umfasst, wobei die Unterbrechungsvorrichtung Folgendes umfasst:
- ein Gehäuse (2), ausgestattet mit einer ersten (3), einer zweiten (4a) und einer dritten (4b) Eingangs-/Ausgangsbuchse, an die die ersten bzw. zweiten Kabel (5, 6) und ein drittes Kabel (6a) angeschlossen werden können,
- einen oder mehrere Schalter (8), welche jeweils zwischen der ersten und zweiten Eingangs-/Ausgangsbuchse (3, 4a) innerhalb des Gehäuses (2) angeschlossen sind und außen am Gehäuse (2) betätigt werden können, wobei diese(r) Schalter (8) dazu dient/dienen, den Draht/die Drähte der ersten Gruppe (7c, 7d) des ersten Kabels (5) jeweils mit dem Draht/den Drähten der ersten Gruppe (7c, 7d) des zweiten Kabels (6) zu verbinden und von diesem/diesen zu trennen, und
- Übertragungsmittel (12a; 12b), welche keinen Schalter aufweisen und jeweils zwischen der ersten (3) und der dritten (4b) Eingangs-/ Ausgangsbuchse innerhalb des Gehäuses angeschlossen sind, wobei diese Übertragungsmittel (12a, 12b) dazu dient/dienen, den Draht/die Drähte der zweiten Gruppe (7e; 7e, 7f) des ersten Kabels (5) jeweils mit einem Draht/Drähten des dritten Kabels (6a) zu verbinden.

3. Unterbrechungsvorrichtung nach Anspruch 1 oder 2, wobei die Anzahl der Schalter (8) vier beträgt und die Übertragungsmittel (12; 12b) aus vier Leitern bestehen.

4. Unterbrechungsvorrichtung nach einem beliebigen der Ansprüche 1 bis 3, wobei die erste und zweite Eingangs-/Ausgangsbuchse (3, 4; 3, 4a) Buchsen des Typs RJ45 sind.

5. Unterbrechungsvorrichtung nach einem beliebigen der Ansprüche 1 bis 4, welche ferner Mittel (36) zum Erfassen des Durchsatzes der genannten Computerdaten in der Kommunikationsleitung umfasst sowie Mittel zur Visualisierung (37), um den Benutzer über den erfassten Durchsatz zu informieren.

6. Vorrichtung nach Anspruch 5, wobei die Mittel zur Visualisierung (37) eine lichtemittierende Diode umfassen, welche an dem Gehäuse (2c) angebracht ist und derart gesteuert ist, dass ihr Blinken den erfassten Durchsatz anzeigt.

7. Unterbrechungsvorrichtung nach einem beliebigen der Ansprüche 1 bis 6, welche ein manuelles Steuerorgan (11) zum Betätigen des oder der Schalter(s) (8) umfasst.

8. Unterbrechungsvorrichtung nach einem beliebigen der Ansprüche 1 bis 6, wobei der oder die Schalter Relais sind.

9. Kommunikationsleitung, umfassend:
- eine Unterbrechungsvorrichtung (1) nach Anspruch 1 oder nach einem beliebigen der Ansprüche 3 bis 8, wenn dieser von Anspruch 1 abhängt, und
- das in Anspruch 1 definierte erste und zweite Kabel (5, 6), wobei das erste und zweite Kabel (5, 6) an die erste bzw. zweite Eingangs-/Ausgangsbuchse (3, 4) der Unterbrechungsvorrichtung angeschlossen ist.

10. Kommunikationsleitung, umfassend:
- eine Unterbrechungsvorrichtung (1a; 1b) nach Anspruch 2 oder nach einem beliebigen der Ansprüche 3 bis 8, wenn dieser von Anspruch 2 abhängt, und
- das in Anspruch 2 definierte erste und zweite Kabel (5, 6), wobei das erste und zweite Kabel (5, 6) an die erste bzw. zweite Eingangs-/Ausgangsbuchse (3, 4) der Unterbrechungsvorrichtung angeschlossen ist.

11. Kommunikationsleitung nach Anspruch 9 oder 10, wobei die zweite Draht-/Drähte-Gruppe (7e, 7f) mindestens einen zur Übertragung von Telefonsignalen vorgesehenen Draht umfasst.

12. Kommunikationsleitung nach einem beliebigen der Ansprüche 9 bis 11, wobei die zweite Draht-/Drähte-Gruppe (7e, 7f) mindestens einen zur Übertragung von anderen Computerdaten vorgesehenen Draht umfasst.

13. Vorrichtung, welche eine Unterbrechungsvorrichtung nach Anspruch 8 umfasst sowie eine Stromquelle, welche das/die Relais der Unterbrechungsvorrichtung steuert, wobei diese Stromquelle aus einem der folgenden Elemente besteht: einem Lichtschalter, einer Alarmvorrichtung, einem elektrischen Schloss.

14. Computer-Netzwerk, welches mindestens einen Computer (14; 32) umfasst, der durch eine Kommunikationsleitung nach einem beliebigen der Ansprüche 9 bis 12 an einen Netzanschluss (15; 27) angeschlossen ist.

15. Verfahren zur Unterbrechung einer Übertragung von Computerdaten in einer Kommunikationsleitung (1, 5, 6) nach Anspruch 9, wobei nach diesem Verfahren die durch die erste Draht-/Drähte-Gruppe (7a) gebildete Verbindung mittels der Unterbrechungsvorrichtung (1) physisch unterbrochen wird, ohne die durch die zweite Draht-/Drähte-Gruppe (7b) gebildete Verbindung zu unterbrechen.
